# EUROPÄISCHE PATENTSCHRIFT

(11) **EP 0 512 248 B1**
(45) Veröffentlichungstag und Bekanntmachung des Hinweises auf die Patenterteilung: **05.06.1996**
(21) Anmeldenummer: 92105569.5
(22) Anmeldetag: 01.04.1992
(51) Int. Cl.: B25B 15/00

(54) **Schraubwerkzeug, insbesondere Schraubendreher**
Screwing tool, especially screw driver
Outil pour visser, notamment tournevis

(30) Priorität: 02.05.1991 DE 9105419 U; 03.09.1991 DE 9110904 U
(43) Veröffentlichungstag der Anmeldung: 11.11.1992
(73) Patentinhaber: WERA WERK HERMANN WERNER GmbH & CO., D-42349 Wuppertal (DE)
(72) Erfinder: Strauch, Martin, W-5600 Wuppertal 12 (DE); Reusch, Andreas, W-5630 Remscheid (DE)
(74) Vertreter: Rieder, Hans-Joachim, Dr.

(56) Entgegenhaltungen:
- EP-A- 0 442 511
- DE-A- 3 120 216
- DE-U- 8 519 877
- FR-A- 2 383 350
- US-A- 2 083 092
- US-A- 4 338 835
- US-A- 4 625 598

## Beschreibung

Die Erfindung betrifft ein Mehrkant-Schraubwerkzeug, insbesondere Schraubendreher oder Schraubendreher-Einsatz für Innenmehrkantschrauben, insbesondere Innenbuchsen-Sechskantschrauben mit in Umfangsrichtung gleichartig ausgebildeten Flanken. Derartige Schraubwerkzeuge sind im Stand der Technik unter dem Warenzeichen INBUS bekannt.

Ferner sind im Stand der Technik Mehrkant-Schraubwerkzeuge bekannt, welche mit speziell an die Innenbuchsengestaltung angepaßten Flanken ausgebildet sind, beispielsweise aus dem US-Patent 4338835.

Aus der Offenlegungsschrift 3206494 ist ein Mehrkant-Schraubwerkzeug für Innenmehrkant-Schrauben bekannt, wobei zwei einander benachbarte Mehrkantecken durch zwei konvex gestaltete Flankenabschnitte verbunden sind unter Bildung eines Zwickels im mittleren Bereich jeder Flanke. Die beiden aneinander angrenzenden Flanken sind durch einen linienförmigen Scheitel des Zwickels voneinander getrennt. Da der Zwickel gegenüber einer an die konvex gestalteten Flankenabschnitte gelegten Tangente zurückspringt, verringert sich die Kraftanlagefläche verbunden damit, daß auch nur ein verringertes Drehmoment übertragbar ist. Der Zwickel schwächt vor allem infolge seiner Kerbwirkung die Übertragungsstabilität des Schraubwerkzeuges. Im Bereich des Zwickel bilden die aneinander angrenzenden konvex verlaufenden Flanken einen mittleren Abschnitt in Form einer Tele mit spitz zulaufendem Grund.

Dem Gegenstand der Erfindung liegt die Aufgabe zugrunde, ein Schraubwerkzeug der in Rede stehenden Art in herstellungstechnisch einfacher Weise so auszugestalten, daß im Verhältnis zur Größe des Schraubwerkzeugs optimale Drehmomente übertragbar sind.

Gelöst wird diese Aufgabe bei einem gattungsgemäßen Schraubwerkzeug durch die im Anspruch 1 angegebenen Merkmale.

Die Unteransprüche betreffen vorteilhafte Weiterbildungen der erfinderischen Lösung.

Zufolge derartiger Ausgestaltung ist ein Schraubwerkzeug, insbesondere Schraubendreher für Innenmehrkantschrauben, insbesondere Innensechskantschrauben, von erhöhtem Gebrauchswert angegeben. Es lassen sich im Verhältnis zur Größe des Schraubwerkzeugs bzw. dessen Arbeitsende optimale Drehmomente bei geringem Verschleiß übertragen. Dies resultiert daraus, daß die konvex verlaufenden Flankenabschnitte im mittleren Bereich jeder Flanke durch einen nicht konvex verlaufenden Zwischenabschnitt voneinander getrennt sind. Ferner liegt eine spezielle Anordnung der mehrkanteckseitigen Enden der konvex verlaufenden Abschnitte gegenüber der geradlinigen Verlängerung der beiden Endpunkte des Zwischenabschnittes oder der Tangente an diesen vor. Das bedeutet, daß bei in Wirkung gebrachtem Schraubwerkzeug und Ausübung eines Drehmomentes jede Flanke mit einem konvex verlaufenden Flankenabschnitt und dem nicht konvex verlaufenden Zwischenabschnitt bzw. einer Teillänge desselben in Anlage tritt zu der korrespondierenden Innensechskantfläche der Schraube. Es liegen optimale Hebelarme vor für die Bereiche der Krafteinleitung. Mit größer werdendem Drehmoment ergibt sich unter Berücksichtigung der Verformung am Schraubenkopf eine sich ständig vergrößernde Abstützungsfläche verbunden mit der eingangs erwähnten optimalen Übertragung eines Drehmoments. Aufgrund der sich ständig vergrößernden Abstützungsfläche wird auch einem "cam out-Effekt" entgegengewirkt; das bedeutet, daß das Schraubwerkzeug, insbesondere Schraubendreher, mit seinem Arbeitsende in Eingriff zum Innenmehrkant der Schraube verbleibt. Infolge der zurückspringenden mehrkanteckseitigen Enden ist ein bequemes Einführen des Arbeitsendes in den Innenmehrkant ermöglicht, selbst wenn dessen Ecken aufgrund von Fertigungstoleranzen leicht gerundet sind. Stets ist daher verwirklicht, daß die Flanken mit ihren konvex verlaufenden Flankenabschnitten und den nicht konvex gerichteten Zwischenabschnitten in Anlage zu den Mehrkantflächen des Innenmehrkants gelangen. Aufgrund des nicht konvex verlaufenden bzw. sogar konkaven Zwischenabschnittes zwischen den konvexen Flankenabschnitten jeder Flanke ergeben sich stumpfwinklige, nahe bei 180° liegende Ecken, die in Verbindung mit den mehrkanteckseitigen Enden z.B. aus einem Sechskant ein Achtzehnkant machen. Die konvex verlaufenden Flankenabschnitte sind von Bögen gebildet, die die Verbindungslinie zwischen den Ecken der Zwischenabschnitte und den mehrkanteckseitigen Enden überragen. Es erweist sich von Vorteil, daß die Zwischenabschnitte geradlinig verlaufen. Dies kommt auch einer einfachen Herstellung des Arbeitsendes des Schraubwerkzeugs entgegen. Hinsichtlich einer guten Drehmomentübertragung erweist es sich als vorteilhaft, daß jeder konvex verlaufende Flankenabschnitt mehr als das Doppelte der Länge des Zwischenabschnittes besitzt. Bei einem Schraubendreher für Innensechskantschrauben empfiehlt sich ein Verhältnis zwischen Flankenabschnitt und Zwischenabschnitt von 4:1. Abweichungen nach oben oder unten sind möglich. Weiterhin ist hervorzuheben, daß der geradlinige Zwischenabschnitt tangential zum benachbarten Endbereich beider konvexen Flankenabschnitte verläuft. Bei konkavem Zwischenabschnitt ist die etwa gleiche Länge aller Bogenabschnitte vorteilhaft. Gegebenenfalls kann der Zwischenabschnitt durch eine mit Diamant-Partikeln ausgefüllte Kehle gebildet sein. Einem Herausgleiten des Arbeitsendes aus dem Innenmehrkant wird daher weiter entgegengewirkt. Es besteht jedoch auch die Möglichkeit, sowohl die Flankenabschnitte als auch die Zwischenabschnitte mit einer Diamant-Partikelbeschichtung auszustatten. Dies kann dadurch geschehen, daß dem Galvanisierungsbad ein Diamantpulver im Bereich von etwa 15µm beigegeben wird. Einhergehend mit der Beschichtung erzielt man auch eine Verschleißminderung des Arbeitsendes.

Nachstehend wird ein Ausführungsbeispiel der Erfindung anhand der Zeichnungen erläutert. Es zeigt
- Fig. 1: einen Schraubendreher für Innensechskantschrauben und eine koaxial dazu angeordnete Innensechskantschraube in Ansicht,
- Fig. 2: in stark vergrößerter Darstellung einen Querschnitt durch den Schraubenkopf im Bereich des Innensechskants,
- Fig. 3: ebenfalls in stark vergrößerter Darstellung einen Querschnitt durch das Arbeitsende des Schraubendrehers,
- Fig. 4: den Querschnitt durch den Schraubenkopf mit in dessen Innenmehrkant eingestecktem Arbeitsende des Schraubendrehers bei einer Drehmitnahme desselben in Pfeilrichtung,
- Fig. 5: in weiterhin vergrößerter Darstellung einen ausschnittsweisen Grundriß des Arbeitsendes des Schraubendrehers,
- Fig. 6: in stark vergrößerter Darstellung den Quer schnitt durch den Schraubenkopf mit in dessen Innenmehrkant eingestecktem Arbeitsende des Schraubendrehers einer abgewandelten Ausführungsform,
- Fig. 7: die Darstellung wie Fig. 6 in Drehmitnahme-Be lastungsstellung,
- Fig. 8: eine vergrößerte Darstellung der min./max. Toleranzen des Innenmehrkantes einer Schraube Schlüsselweite 6,
- Fig. 9: eine gleiche Darstellung wie Fig. 8 aber bzgl. des Arbeitsendes (Querschnitt) der abgewandelten Ausführung nach Fig. 6,
- Fig. 10 und 11: eine vergrößerte Darstellung wie Fig. 7 unter Berücksichtigung der (zulässigen) Fertigungstoleranzen der Fig. 8 und 9 bei Schlüsselweite 6 und
- Fig. 12: in vergrößerter Darstellung einen Teilschnitt-Umrissdarstellung zur Verdeutlichung der Soge der Zentren der Bögen.

Der in Fig. 1 veranschaulichte Schraubendreher 1 besitzt einen Griff 2 mit in diesem eingelassener, gegenüber dem Griff undrehbarer Klinge 3. Letztere weist einen im Querschnitt kreiszylindrischen Schaft 4 auf, welcher endseitig einen sechseckigen Außenmehrkant 5 ausbildet. Dieser stellt das Arbeitsende des Schraubendrehers 1 dar und ist geeignet, in den Innensechkant 6 des Schraubenkopfes 7 einer Innensechskantschraube 8 einzutauchen.

Im einzelnen setzt sich der Innensechskant 6 aus den geradlinig verlaufenden Innensechskantflächen 9 zusammen derart, daß zwei Innensechskantflächen sich in einer Kante 10 treffen. Der Abstand zweier parallel zueinander verlaufender, gegenüberliegender Innensechskantflächen 9 ist die Schlüsselweite S.

Während an der Schraube 8 geradlinige Innensechskantflächen 9 vorliegen, besitzt der Außenmehrkant 5 an jeder Flanke 11 zwei konvex verlaufende Flankenabschnitte 12, die im mittleren Bereich der Flanke 11 durch einen nicht konvex verlaufenden Zwischenabschnitt 13 voneinander getrennt sind. Ferner sind die mehrkanteckseitigen Enden 14 der konvex verlaufenden Flankenabschnitte 12 gegenüber der geradlinigen Verlängerung 15 der beiden Endpunkte 16 des Zwischenabschnittes 13 zurückspringend angeordnet, vgl. hierzu insbesondere Fig. 5. Die Endpunkte 16 bilden in gewisser Hinsicht zufolge der sich anschließenden konvexen Flankenabschnitte 12 Eckpunkte, so daß sich bei einem hexagonalen Arbeitsende in Verbindung mit den mehrkanteckseitigen Enden 14 ein Achtzehnkant ergibt.

Die Verbindungslinien 17 zwischen den Endpunkten 16 des Zwischenabschnittes 13 und den mehrkanteckseitigen Enden 14 sind überragt von den konvex verlaufenden Flankenabschnitten 12. Ferner geht aus Fig. 5 hervor, daß der geradlinige Zwischenabschnitt 13 tangential zum benachbarten Endbereich beider konvexen Flankenabschnitte 12verläuft. Die entsprechende Tangente 18 schließt dabei mit den Verbindungslinien 17 einen Winkel Alpha von ca. 3,5° ein.

Die Länge y des konvex verlaufenden Flankenabschnittes 11 ist doppelt so groß wie die Länge x des Zwischenabschnittes 13. Beim Ausführungsbeispiel ist ein Verhältnis zwischen Flankenabschnitt 12 und Zwischenabschnitt 13 von etwa 4:1 gewählt.

Das Abstandsmaß zweier sich parallel gegenüberliegender Flanken 11 des Außensechskants 5 ist die Schlüsselweite 51, die derjenigen des Innensechskants 6 angepaßt ist.

Es ist möglich, wie in Fig. 5 strichpunktiert veranschaulicht ist, im Bereich des Zwischenabschnittes 13 eine in Schaftlängsrichtung verlaufende Auskehlung 19 vorzusehen zur Aufnahme von Diamant-Partikeln, deren Außenfläche den geradlinigen Zwischenabschnitt 13 bildet. Es bietet sich jedoch auch an, das Arbeitsende selbst mit einer Diamant-Partikelbeschichtung auszustatten.

Soll die Schraube 8, wie in Fig. 4 veranschaulicht ist, mittels des Schraubendrehers 1 in Pfeilrichtung mitgenommen werden, so ist zuerst der Außensechskant 5, der das Arbeitsende darstellt, in die Innensechskantöffnung 6 des Schraubenkopfes 7 einzuführen. Anschließend ist der Schraubendreher 1 in Pfeilrichtung zu drehen. Es findet hierbei eine geringfügige Relativverdrehung um den Winkel Beta zwischen Innensechskantschraube 8 und Außensechskant 5 statt. Unter Berücksichtigung einer gewissen Verformung des Schraubenkopfes 7 ergibt sich eine groß bemessene Abstützungsfläche zwischen den Innensechskantflächen 9 und den entsprechenden konvexen Flankenabschnitten 12. Im Detail sieht dies so aus, daß nahezu ein Flankenabschnitt 12 jeder Flanke 11 und auch der Zwischenabschnitt 13 bzw. ein großer Teil seiner Länge zur Anlage an der Innensechskantfläche 9 gelangt, so daß optimale Drehmomente übertragbar sind. Aufgrund der Verformung am Schraubenkopf vergrößert sich die Abstützungsfläche bei größer werdender Drehmoment-Übertragung. Zufolge dieser großen Abstützungsfläche wird auch einem "cam out-Effekt" entgegengewirkt, so daß das Arbeitsende des Schraubendrehers 1 in Formschlußverbindung zur Innensechskantschraube 8 verbleibt und nicht herausspringt bzw. aus der Innensechskantöffnung 6 herausgleitet.

Die Fig. 6-12 zeigen eine abgewandelte Ausführungsform. Hier ist der nicht konvex verlaufende Abschnitt 13' konkav gestaltet. Beiderseits dessen liegen jeweils die konvex verlaufenden Flankenabschnitte 12'.

Die mehrkanteckseitigen Enden 14' liegen - eingeschlossen die etwaigen, nach DIN zulässigen Toleranzen - in einem Normalen-Abstand A ( siehe Fig. 9) von der Tangente T, angelegt an den Tiefstpunkt P des konvexen Bereiches. Dieser Abstand A ist kleiner als der Normalen-Abstand M, den der Scheitel Sch von dieser Tangente T hat. Die Fig. 10 und 11 zeigen, daß selbst bei zufälliger (ungünstiger) Addition der Toleranzen diese Ausführungsform noch in optimaler Weise den Vorteil verkörpert, daß eine eingrabende Kantenberührung vermieden und vor allem aber, daß der Bereich der Belastungs-Übertragung in möglichst großem Hebelarm vom Mehrkantenmittelpunkt Mp liegt.

Die Zentren Z (siehe Fig. 12) der konvex-verlaufenden Flankenabschnitte 12' liegen mit Abstand a vom Mehrkantmittelpunkt Mp und jenseits der jeweiligen Querschnitts halbierenden H-H, letzteres um das Maß b, welches etwa halb so groß ist wie das Maß a.

Das Maß a entspricht etwa 1/4 der Länge der Querschnittshalbierenden H-H.

## Patentansprüche

1. Mehrkant-Schraubwerkzeug, insbesondere Schraubendreher (1) oder Schraubendreher-Einsatz, für Innen-Mehrkantschrauben, insbesondere Innenbuchsen-Sechskantschrauben (8) mit in Umfangsrichtung gleichartig ausgebildeten Flanken (11) wobei
a) jede Flanke zwei konvex verlaufende Flankenabschnitte (12/12') aufweist;
b) sich die konvexen Krümmungslinien zweier benachbarter Flanken (11) unter Ausbildung jeweils einer Mehrkantecke (14) schneiden;
c) im mittleren Bereich jeder Flanke (11) ein nicht konvex verlaufender Zwischenabschnitt (13/13') vorgesehen ist;
d) der Zwischenabschnitt geradlinig oder konkav verläuft;
e) der Zwischenabschnitt die beiden Flankenabschnitte (12/12') in einem Abstand voneinander trennt.

2. Schraubwerkzeug nach Anspruch 1, dadurch gekennzeichnet, daß die mehrkanteckseitigen Enden (14) der konvex verlaufenden Flankenabschnitte (12) gegenüber der geradlinigen Verlängerung (15) der beiden Endpunkte (16) des Zwischenabschnittes (13) zurückspringend angeordnet sind.

3. Schraubwerkzeug nach Anspruch 1, dadurch gekennzeichnet, daß der geradlinige Zwischenabschnitt (13) tangential zum benachbarten Endbereich beider konvexen Flankenabschnitte (12) verläuft.

4. Schraubwerkzeug nach einem oder mehreren der vorhergehenden Ansprüche, dadurch gekennzeichnet, daß sowohl die konvexen Flankenabschnitte (12/12') als auch die Zwischenabschnitte (13/13') mit einer Diamant-Partikelbeschichtung ausgestattet sind.

5. Schraubwerkzeug nach Anspruch 1, dadurch gekennzeichnet, daß die Länge (X') des konkaven Zwischenabschnittes (13') etwa der Länge des konvex verlaufenden Bereiches (12') entspricht.

6. Schraubwerkzeug nach einem oder mehreren der vorhergehenden Ansprüche, dadurch gekennzeichnet, daß die mehrkantseitigen Enden (14) der konvex verlaufenden Bereiche von der in den Tiefstpunkt (P) des konkaven Bereiches angelegten Tangente (T) einen kleineren Normalen-Abstand (A) haben als der Scheitelpunkt (Sch) ihn von dieser Tangente (T) hat.

7. Schraubwerkzeug nach einem oder mehreren der vorhergehenden Ansprüche, dadurch gekennzeichnet, daß der Abstand etwa der Hälfte der vom Mehrkantmittelpunkt (Mp) bis zum zugehörigen mehrkantseitigen Ende (14') reichenden Strecke (Mp-H) liegt.

## Claims

1. Polygon screwing tool, in particular screwdriver (1) or screwdriver bit, for polygon socket screws, in particular hexagon socket screws (8), with flanks (11) of identical construction in the circumferential direction, wherein
a) each flank comprises two convexly extending flank sections (12/12');
b) the lines of convex curvature of two adjacent flanks (11) intersect with each other, forming in each case a polygon corner (14);
c) in the central region of each flank (11) is provided a non-convexly extending intermediate section (13/13');
d) the intermediate section extends rectilinearly or concavely;
e) the intermediate section separates the two flank sections (12/12') at a distance from each other.

2. Screwing tool according to claim 1, characterised in that the ends (14) at the polygon corners of the convexly extending flank sections (12) are set back from the rectilinear extension (15) of the two end points (16) of the intermediate section (13).

3. Screwing tool according to claim 1, characterised in that the rectilinear intermediate section (13) extends tangentially to the adjacent end region of both convex flank sections (12).

4. Screwing tool according to one or more of the preceding claims, characterised in that both the convex flank sections (12/12') and the intermediate sections (13/13') are provided with a diamond particle coating.

5. Screwing tool according to claim 1, characterised in that the length (X') of the concave intermediate section (13') more or less corresponds to the length of the convexly extending region (12').

6. Screwing tool according to one or more of the preceding claims, characterised in that the polygon ends (14) of the convexly extending regions are a shorter normal distance (A) away from the tangent (T) applied to the lowest point (P) of the concave region than the apex (Sch) is from this tangent (T).

7. Screwing tool according to one or more of the preceding claims, characterised in that the distance is approximately half the distance (Mp-H) extending from the polygon centre (Mp) to the associated polygon end (14').

## Revendications

1. Outil de vissage polygonal, en particulier tournevis (1) ou embout de tournevis, pour des vis multiplan intérieur, en particulier des vis à six pans creux à douille intérieure (8) avec des flancs (11) similaires dans le sens périphérique, dans lequel :
a) chaque flanc comporte deux parties de flanc (12/12') d'allure convexe;
b) les lignes de courbure convexes de deux flancs voisins (11) se coupent en formant respectivement un angle de polygone (14);
c) dans la zone médiane de chaque flanc (11), est prévue une partie intermédiaire (13/13') d'allure non convexe;
d) la partie intermédiaire est rectiligne ou concave;
e) la partie intermédiaire sépare les deux parties de flanc (12/12') à distance l'une de l'autre.

2. Outil de vissage selon la revendication 1, caractérisé en ce que les extrémités du côté polygonal (14) des parties de flanc (12) d'allure convexe sont disposées en retrait par rapport au prolongement rectiligne (15) des deux points d'extrémité (16) de la partie intermédiaire (13).

3. Outil de vissage selon la revendication 1, caractérisé en ce que la partie intermédiaire rectiligne (13) est tangentielle à la zone d'extrémité voisine des deux parties de flanc convexes (12).

4. Outil de vissage selon l'une ou plusieurs des revendications précédentes, caractérisé en ce qu'aussi bien les parties de flanc convexes (12/12') que les parties intermédiaires (13/13') sont équipées d'un revêtement de particules de diamant.

5. Outil de vissage selon la revendication 1, caractérisé en ce que la longueur (X') de la partie intermédiaire concave (13') correspond à peu près à la longueur de la zone d'allure convexe (12').

6. Outil de vissage selon l'une ou plusieurs des revendications précédentes, caractérisé en ce que les extrémités du côté du polygone (14) des zones d'allure convexe sont espacées de la tangente (T), tracée au point le plus bas (P) de la zone concave, d'une distance normale (A) inférieure à la distance normale entre le point de crête ou sommet (Sch) et cette tangente (T).

7. Outil de vissage selon l'une ou plusieurs des revendications précédentes, caractérisé en ce que la distance est à peu la moitié de l'intervalle (Mp-H) allant du centre du polygone (Mp) jusqu'à l'extrémité correspondante (14') du côté du polygone.
